# EUROPÄISCHE PATENTSCHRIFT

(11) **EP 3 196 538 B1**
(45) Veröffentlichungstag und Bekanntmachung des Hinweises auf die Patenterteilung: **14.11.2018**
(21) Anmeldenummer: 17152390.5
(22) Anmeldetag: 20.01.2017
(51) Int. Cl.: F21S 2/00, F21V 15/015, F21V 21/005, F21V 21/02, F21S 4/20

(54) **LICHTBANDSYSTEM MIT EINER ANORDNUNG ZUM BILDEN EINES LÄNGLICHEN AUFNAHMERAUMS FÜR BELEUCHTUNGSEINHEITEN**
LIGHT STRIP SYSTEM WITH AN ASSEMBLY FOR FORMING AN ELONGATED RECEIVING SPACE FOR LIGHTING UNITS
SYSTÈME DE BANDEAU LUMINEUX COMPRENANT UN SYSTÈME DE FORMATION D'UN LOGEMENT OBLONG POUR UNITÉS D'ÉCLAIRAGE

(30) Priorität: 21.01.2016 DE 202016100264 U
(43) Veröffentlichungstag der Anmeldung: 26.07.2017
(73) Patentinhaber: Zumtobel Lighting GmbH, 6850 Dornbirn (AT)
(72) Erfinder: Ladstätter, Gerald, 6833 Klaus (AT)
(74) Vertreter: Thun, Clemens

(56) Entgegenhaltungen:
- DE-B- 1 031 424
- DE-U1- 20 307 174
- DE-U1-202014 101 989
- US-A1- 2014 268 748

## Beschreibung

Die vorliegende Erfindung betrifft ein Lichtbandsystem, das eine Anordnung aufweist, die zum Bilden eines länglichen, kanalartigen Aufnahmeraums vorgesehen ist, der insbesondere zur Aufnahme von Beleuchtungseinheiten vorgesehen ist.

Lichtbandsysteme finden in der Beleuchtungstechnologie vielfältig Verwendung, da sie eine flexible Anpassung der Beleuchtung an äußere Gegebenheiten ermöglichen. Darüber hinaus besteht die Möglichkeit, mit Hilfe eines derartigen Lichtbandsystems eine kontinuierliche Beleuchtung auch über eine große Länge hinweg zu erzielen.

Bekannte Lichtbandsysteme beruhen auf der Verwendung einer so genannten Tragschienenanordnung, welche die zentrale Halterung für alle weiteren Komponenten des Lichtbandsystems darstellt. Derartige Anordnungen bestehen aus einzelnen, hintereinander angeordneten Tragschienenelementen, die z.B. aus länglichen Blechprofilteilen gebildet sind, welche beispielsweise im Querschnitt U-förmig und nach unten geöffnet sind, so dass sie einen sich in Längsrichtung erstreckenden Aufhahmeraum bilden, der zunächst einmal zur Anordnung der für die Stromversorgung der Leuchtmittel des Lichtbandsystems verantwortlichen Komponenten genutzt wird. Es handelt sich hierbei einerseits um die üblicherweise entlang der gesamten Anordnung verlaufenden Kabel für die Stromversorgung sowie gegebenenfalls auch für die Signalübertragung. Des Weiteren werden oftmals allerdings auch zumindest die Kontaktierungsmittel von an der Tragschienenanordnung zu befestigenden Leuchtmodulen innerhalb des Aufnahmeraums aufgenommen sowie gegebenenfalls auch zugehörige Betriebsgeräte wie Konverter oder dergleichen, mit deren Hilfe die durch die Durchgangsverdrahtung zur Verfügung gestellte Stromversorgung in einen zum Betrieb der Lichtquellen geeigneten Strom umgesetzt wird.

In Weiterführung der oben beschriebenen Varianten betrifft die vorliegende Erfindung insbesondere ein Lichtbandsystem, bei dem auch die Lichtquellen selbst innerhalb des Aufhahmeraums angeordnet werden und die Unterseite der Tragschienenanordnung dann durch eine lichtdurchlässige Abdeckung verschlossen wird, welche das Lichtaustrittselement des auf diese Weise realisierten Lichtbands bildet.

Aus optischen Gründen ist es bei einer derartigen Lösung wenig praktikabel, diese Abdeckung aus einzelnen, in Längsrichtung hintereinander angeordneten Einzelteilen zu realisieren, da an den Stoßstellen Licht mehr oder weniger ungehindert das Lichtbandsystem verlassen könnte und dementsprechend keine homogene Lichtabgabe mehr realisiert werden könnte. In einer früheren Anmeldung der Anmelderin (WO 2014/174019 A1) ist deshalb eine Abdeckung beschrieben, welche im Prinzip "endlos" hergestellt wird und derart ausgestaltet ist, dass sie für einen Transport zu einer Rolle aufgewickelt werden kann. Diese Abdeckung wird dann in einem Stück, sich über die gesamte Länge der Tragschienenanordnung ersteckend an diesem angeordnet, so dass die optischen Eigenschaften des Lichtbandsystems deutlich verbessert werden.

Ferner ist aus einer weiteren Anmeldung der Anmelderin bekannt, den Aufnahmeraum einer Tragschienenanordnung zusätzlich mit einem sich in Längsrichtung erstreckenden, wiederum vorzugsweise einstückig ausgebildeten Profilteil auszukleiden, welches mit der Abdeckung verbindbar ist. Ziel dieser Maßnahme ist es, einen Aufnahmeraum für die elektrischen und elektronischen Komponenten des Lichtbandsystems zu schaffen, der möglichst gut vor äußeren Einflüssen, insbesondere vor Staub und/oder Feuchtigkeit geschützt ist. Da wie eingangs erwähnt die einzelnen Tragschienen nur eine begrenzte Länge aufweisen und dementsprechend üblicherweise eine Tragschienenanordnung aus mehreren, stirnseitig aneinandergefügten Tragschienen besteht, treten an den Stoßstellen zwangsläufig Spalte oder Öffnungen auf, durch welche der Schutz der darin befindlichen Komponenten vor äußeren Einflüssen beeinträchtigt wird. Dies wird gemäß der oben erwähnten Lösung der Anmelderin dadurch vermieden, dass nun der Innenraum zusätzlich mit einem aus einem flexiblen Material bestehenden Profilteil ausgekleidet wird. Auch dieses Profilteil ist ebenso wie die Abdeckung in vorteilhafter Weise derart gestaltet, dass es zu einer Rolle aufgewickelt transportiert werden kann.

Mit Hilfe der oben beschriebenen, aus dem Stand der Technik bekannten Lösung wird also die Möglichkeit eröffnet, einen sich über die gesamte Länge des Lichtbandes hinweg erstreckenden geschlossenen Raum zur Lagerung der Beleuchtungseinheiten zu bilden, so dass diese effizient vor äußeren Einflüssen wie Staub und/oder Feuchtigkeit geschützt werden können. Hierdurch kann für das Lichtband eine sog. höhere Schutzklasse realisiert werden.

Auf der anderen Seite hat sich gezeigt, dass zumindest in gewissen Situationen eine Unterbrechung insbesondere der für die Lichtabgabe vorgesehenen Abdeckung erforderlich ist, um in dem Unterbrechungsbereich weitere Komponenten des Lichtbandes zu positionieren, welche aus dem Aufnahmebereich herausragen bzw. außerhalb des Aufhahmeraums angeordnet sein sollten. Dies betrifft bspw. die Anordnung spezieller Sensoren, welche nicht innerhalb des von den beiden Profilteilen umschlossenen Raums angeordnet werden sollten, da sie dann keine zuverlässigen Sensorinformationen liefern. Es wäre ferner auch denkbar, an bestimmten Stellen außerhalb des Aufnahmeraums sog. Notlichtleuchten oder weitere Lichtquellen wie Strahler oder Spots anzuordnen, die dann gezielt einen bestimmten Bereich beleuchten sollen.

Mit Hilfe der vorliegenden Erfindung soll die Möglichkeit zur Verfügung gestellt werden, hier in einfacher Weise dem Verbraucher die Möglichkeit zu eröffnen, die oben erwähnte Unterbrechung vorzunehmen, nach wie vor jedoch die dichtende Umschließung des Aufhahmeraums beizubehalten.

Die Aufgabe wird durch ein Lichtbandsystem mit den Merkmalen des Anspruchs 1 gelöst. Vorteilhafte Weiterbildungen der Erfindung sind Gegenstand der abhängigen Ansprüche.

Erfindungsgemäß ist vorgesehen, ein zusätzliches sog. Abdeckelement zur Verfügung zu stellen, welches dazu ausgebildet ist, im Unterbrechungsbereich den Zwischenraum bzw. die Öffnung in dem Profilteil, welches die Abdeckung für die Lichtabgabe bildet, zu überbrücken und hierbei dichtend an dem anderen Profilteil anzuliegen.

Gemäß der vorliegenden Erfindung wird also ein Lichtbandsystem vorgeschlagen mit einer Anordnung zum Bilden eines länglichen, kanalartigen Aufhahmeraums, in dem zumindest eine Beleuchtungseinheit angeordnet ist, wobei die Anordnung ein erstes längliches Profilteil umfasst sowie ein zweites längliches Profilteil, welches ein zumindest teillichtdurchlässiges Lichtabstrahlelement des Lichtbandes bildet, wobei das zweiten Profilteil zum Bilden des Aufnahmeraums klemmend oder formschlüssig mit dem ersten Profilteil verbunden ist, wobei das zweite Profilteil in Längsrichtung unterbrochen ist oder eine Öffnung aufweist und wobei zusätzlich ein Abdeckelement vorgesehen ist, welches den Bereich der Unterbrechung oder Öffnung überbrückt und dichtend an dem ersten Profilteil anliegt.

Mit Hilfe des erfindungsgemäßen Abdeckelements kann also der Unterbrechungsbereich zwischen den beiden zweiten Profilteilen überbrückt werden, wobei die Ausgestaltung derart ist, dass nach wie vor der Aufhahmeraum insgesamt dichtend umschlossen wird. Das Abdeckelement weist hierfür vorzugsweise speziell ausgestaltete Dichtlippen oder Stege auf, die in geeigneter Weise an dem ersten Profilteil anliegen. Diese Dichtlippen können unmittelbarer Bestandteil des Abdeckelements sein oder als separater Dichteinsatz in dem Abdeckelement ausgeführt sein. Das Abdeckelement selbst ist dann derart gestaltet, dass es das Positionieren weiterer Einheiten wie bspw. Sensoren und/oder Beleuchtungseinheiten außerhalb des Aufhahmeraums ermöglicht, gleichzeitig jedoch ein elektrisches Verbinden dieser zusätzlichen Einheiten an innerhalb des Aufhahmeraums verlaufende Leitungen gestattet. Hierzu kann das Abdeckelement bspw. eine entsprechende Durchführungsöffiiung aufweisen, durch die entsprechende Leitungen geführt werden können, wobei die Durchführungsöffnung dann zusätzlich mit Hilfe einer Tülle oder vergleichbarer Maßnahmen dichtend die durchgeführten Leitungen umschließt.

Eine weitere Maßnahme, die zur Verbesserung der Abdichtung beiträgt, besteht darin, dass das Abdeckelement mit Druck an dem ersten Profilteil anliegt, gleichzeitig jedoch auch auf die jeweils einander zugewandten stirnseitigen Endbereiche der zweiten Profilteile Druck ausübt. Dies kann insbesondere dadurch erzielt werden, dass die Profilteile zum Bilden des Aufhahmeraums an oder in einer länglichen Tragschienenanordnung angeordnet sind und das Abdeckelement dazu ausgebildet ist, an dieser Tragschienenanordnung befestigt zu werden, vorzugsweise mit dieser verrastet zu werden. In diesem Fall kann bspw. vorgesehen sein, dass das Abdeckelement im Schnitt etwa C-förmig ausgebildet ist und hierbei mit einer an der Unterseite der Tragschienenanordnung anliegenden Bodenfläche sowie zwei Seitenflächen versehen ist, welche mit Hilfe von Rastelementen oder Vorsprüngen die Tragschienenanordnung übergreifen. Im aufgeschnappten Zustand ist also das Abdeckelement in geeigneter Weise an der Tragschienenanordnung fixiert und übt zusätzlich auch Druck auf die entsprechenden Profilteile aus, wodurch die angestrebte Dichtwirkung verbessert wird. Die unten positionierte Bodenfläche enthält dann bspw. die oben erwähnte Durchführungsöffnung zum Durchführen von Leitungen oder Kabeln zu den außerhalb des Aufhahmeraums positionierten Komponenten.

Mit Hilfe dieser Lösung können also in einfacher Weise an beliebiger Position des Lichtbands zusätzlich außerhalb des Aufhahmeraums weitere Komponenten befestigt werden, wobei diese trotz allem über Stromversorgungs- oder Datenleitungen mit innerhalb des Aufnahmeraums des Lichtbandes verlaufenden Leitungen verbunden sind.

Es stellt sich dann allerdings noch die Aufgabe, an der gewünschten Position auch tatsächlich einen Anschluss an die in Längsrichtung des Lichtbandes verlaufenden Leitungen vorzunehmen. Eine besonders vorteilhafte Lösung besteht dabei darin, dass die in Längsrichtung verlaufenden Leitungen in spezieller Weise geführt und kontaktierbar ausgestaltet sind. Diesbezüglich ist zu berücksichtigen, dass bei Lichtbandsystemen der eingangs beschriebenen Art in der Regel eine Kontaktierung der Durchgangsleitungen an bestimmten vorgegebenen Positionen vorgesehen ist, da davon ausgegangen wird, dass die mit Strom zu versorgenden Einheiten eine mehr oder weniger vorgegebene Länge aufweisen bzw. in vorgegebenen Abständen positioniert werden sollen. Hierzu ist bekannt, in regelmäßigen Abständen und vorgegebenen Positionen Kontaktierungselemente anzuordnen, an denen isolationsfreie Bereiche der Leitungen zur Verfügung gestellt werden, so dass diese in einfacher Weise kontaktierbar sind. Um trotzdem die Möglichkeit zu eröffnen, durch weitere Einheiten an beliebiger Stelle die Kabel oder Leitungen zu kontaktieren, ist vorgesehen, zusätzliche Kontaktierungselemente zur Verfügung zu stellen, die frei in Längsrichtung des Lichtbandes positioniert werden können und dazu genutzt werden, hier die entsprechenden Leiter durch die außerhalb des Lichtbandes positionierten Einheiten zu kontaktieren.

In diesem Zusammenhang ist auch zu berücksichtigen, dass Lichtbänder mit erweiterten Funktionalitäten oftmals eine Vielzahl von Leitungen benötigen, die in Längsrichtung verlaufen. So ist bspw. bekannt, ein elfpoliges Leitungssystem zu verwenden, um neben der Grundversorgung (d.h. drei Phasen-Leitungen, Null-Leiter und Erde) auch Leitungen für eine Notlichtversorgung und/oder Signalübertragung zur Verfügung zu stellen. Standardmäßig bekannte Kontaktierungselemente sind allerdings eher für eine geringere, z.B. siebenpolige Ausgestaltung ausgelegt, weshalb gemäß einem weiteren Aspekt der vorliegenden Erfindung vorgesehen ist, hierfür entsprechende Kontaktierungsbuchsen zur Verfügung zu stellen, die das Kontaktieren von bis zu sieben Leitungen ermöglichen, gleichzeitig allerdings Führungsmittel aufweisen, die das seitliche Entlangführen der zusätzlichen Leitungen ermöglichen. Dies bringt den Vorteil mit sich, dass die zusätzlichen, an dem bestimmten Kontaktierungselement nicht kontaktierbaren Leitungen den Kontaktierungsvorgang nicht störend beeinträchtigen, trotz allem jedoch die Möglichkeit besteht, wahlweise an den verschiedenen Kontaktierungsstellen diejenigen Leitungen kontaktierbar zu gestalten, die auch tatsächlich von den entsprechenden Einheiten genutzt werden sollen. Die Flexibilität des Systems wird hierdurch insgesamt deutlich erhöht.

Insgesamt wird also ein Lichtbandsystem zur Verfügung gestellt, welches sämtliche Anforderungen hinsichtlich des Erreichens einer bestimmter Schutzklasse erfüllt, trotz allem jedoch das flexible Positionieren weiterer Einheiten auch außerhalb des hermetisch umschlossenen Raums ermöglicht und darüber hinaus auch gewährleistet, dass diese Einheiten die in Längsrichtung des Lichtbandsystems verlaufenden Kabel oder Leitungen kontaktieren können.

Nachfolgend soll die Erfindung anhand der beiliegenden Zeichnung näher erläutert werden. Es zeigen:
- Figuren 1-3: zunächst den grundsätzlichen Aufbau eines Lichtbandsystems, bei dem ein von zwei Profilteilen umschlossener Aufhahmeraum gebildet wird;
- Figuren 4 und 5: Ansichten eines erfindungsgemäßen Abdeckelements, welches im Unterbrechungsbereich der Abdeckung des Lichtbandsystems die Unterbrechung dichtend überbrückt;
- Figur 6: das erfindungsgemäße Abdeckelement in Schnittdarstellung;
- Figur 7: das an dem Lichtbandsystem montierte erfindungsgemäße Abdeckelement und
- Figuren 8 und 9: Ansichten eines Kontaktierungselements, welches erfindungsgemäß zusätzlich dazu ausgestaltet ist, nicht genutzte Leitungen seitlich des Kontaktierungsbereichs zu führen.

Anhand der Figuren 1-3 soll zunächst der grundsätzliche Aufbau eines Lichtbands erläutert werden, welches mit Hilfe der erfindungsgemäßen Lösung auch an Unterbrechungsbereichen der Abdeckung zuverlässig abgedichtet werden kann.

Tragende Komponente des Lichtbandsystems 100 ist eine längliche Tragschienenanordnung 110, welche sich in Längsrichtung des Lichtbandsystems 100 erstreckt und der Halterung aller wesentlichen Komponenten des Lichtbandsystems 100 dient. Die Tragschienenanordnung 110 besteht dabei aus mehreren länglichen einzelnen Elementen, den sog. Tragschienenelementen 111, welche die insbesondere in Figur 3 erkennbare Querschnittsform aufweisen und an ihren Stirnseiten mittels nicht näher dargestellter Verbindungsteile aneinander gefügt sind. Es handelt sich hierbei üblicherweise um aus Metall bzw. Blech bestehende Profilteile, welche eine ausreichende Stabilität aufweisen, um ein stabiles längliches Trägersystem für das Lichtbandsystem 100 zu bilden. Dementsprechend ist es nicht praktikabel, diese Tragschienenelemente 111 in beliebiger Länge zu realisieren. Stattdessen werden üblicherweise einzelne Elemente zur Verfügung gestellt, welche Standardlängen aufweisen, wobei diese Standardelemente dann in geeigneter Weise zu der gesamten Tragschienenanordnung 110 kombiniert werden. Diese wird dann an einem geeigneten Träger, bspw. an der Decke eines zu beleuchtenden Raums befestigt, wobei hierfür verschiedene Montagemöglichkeiten bestehen. Im vorliegenden Fall ist eine Variante dargestellt, bei der das System mittels einer Seilaufhängung an einer - nicht dargestellten - Decke befestigt wird. Hierfür sind in regelmäßigen Abständen an der Oberseite der Tragschienenanordnung 110 Halteklammern 105 angeordnet, an denen jeweils ein sich zu der Decke hin erstreckendes Seil 106 verankert ist.

Wie insbesondere die Schnittdarstellung von Figur 3 zeigt, wird durch die Tragschienenelemente 111 bzw. die Tragschienenanordnung 110 insgesamt ein etwa U-förmiger, zur Unterseite hin offener Aufnahmeraum 120 geschaffen, der der Halterung und Lagerung weiterer wesentlicher Komponenten des Lichtbandsystems 100 dient. So werden bspw. üblicherweise innerhalb dieses Aufnahmeraums 120 in Längsrichtung verlaufende Durchgangsleitungen verlegt, die der Stromversorgung sowie ggf. auch der Ansteuerung der Leuchtmittel des Lichtbandsystems 100 dienen.

Im dargestellten Ausführungsbeispiel ist vorgesehen, dass - wie nachfolgend noch ausführlicher beschrieben - in Längsrichtung des Systems ein Kabelbündel 130 bestehend aus mehreren Kabeln 131 verläuft, welches in bestimmten Abständen mit Kontaktierungselementen 160 versehen ist, an denen dann beispielsweise durch entsprechende LED-Leuchtmodule 125 eine Kontaktierung der Kabel 131 vorgenommen werden kann. Die Anzahl der Kabel 131 hängt dabei davon ab, ob über die Verdrahtung lediglich eine Stromversorgung für die LED-Leuchtmodule 125 vorgenommen werden soll oder auch Steuersignale zur Ansteuerung der Leuchtmittel übertragen werden sollen.

Alternativ herzu könnte jedoch innerhalb des Aufnahmeraums 120 auch ein langgestrecktes Leuchtmittel angeordnet sein, welches aus einer Vielzahl von zu einer Kette verbundenen LED-Leuchtmodulen besteht.

Eine Besonderheit des in den Figuren 1-3 dargestellten Lichtbandsystems 100 besteht dabei zunächst darin, dass der Aufnahmeraum 120 der Tragschienenanordnung 110 zusätzlich durch ein langgestrecktes Profilteil 140 ausgekleidet ist. Im montierten Zustand weist auch dieses Profilteil 140 eine etwa U-förmige, nach unten offene und sich leicht erweiternde Konfiguration auf. Es besteht aus einem flexiblen Material, dessen Seitenwände 142 an ihrem unteren Ende derart ausgebildet sind, dass die Unterkanten der Seitenwände 114 der Tragschienenelemente 111 in entsprechende Ausnehmungen 143 des Profilteils 140 eingreifen. Hierdurch wird das Profilteil 140 klemmend an der Tragschienenanordnung 110 fixiert, wobei gleichzeitig eine weitere Stabilisierung des flexiblen Profilteils 140 in der Tragschienenanordnung 110 dadurch erfolgt, dass einerseits dessen Bodenbereich 141 hinsichtlich seiner Form an den Bodenbereich 112 der Tragschienenelemente 111 angepasst ist und andererseits von den Seitenwänden 114 der Tragschienenelemente 111 entsprechende Vorsprünge 115 nach innen ragen, welche zusätzlich die Seitenwände 142 des Profilteils 140 in etwa auf halber Höhe von außen her abstützen.

Dieses Profilteil 140 besteht wie bereits erwähnt aus einem flexiblen Material, was den Vorteil mit sich bringt, dass aufgrund dessen Flexibilität die Möglichkeit besteht, das Profilteil 140 im nicht-montierten Zustand zu einer Rolle aufzuwickeln. Dies bringt beträchtliche Vorteile mit sich, da das vorzugsweise in einem Extrusionsverfahren hergestellte Profilteil 140 "endlos", also in Praxis mit einer sehr großen Länge hergestellt und zu der Rolle aufgewickelt werden kann, so dass dessen Transport zum Einsatzort deutlich vereinfacht wird. Hier kann dann das Profilteil 140 auf eine Länge abgeschnitten werden, die vorzugsweise der gesamten Länge der Tragschienenanordnung 110 bzw. des Lichtbandsystems 100 entspricht, so dass also insbesondere das Profilteil 140 die Stoßstellen zwischen zwei in Längsrichtung hintereinander angeordneten Tragschienenelementen 111 überbrückt. Letztendlich wird mit Hilfe des Profilteils 140 abgesehen von der offenen Unterseite sowie von den beiden Stirnseiten ein vollständig umschlossener Aufnahmeraum 145 geschaffen, so dass insbesondere von Seiten der Tragschienenanordnung 110 her nicht die Gefahr besteht, dass Staub oder Feuchtigkeit in diesen Aufnahmeraum 145 eindringen kann. Hierdurch kann der Schutz vor äußeren Einflüssen deutlich erhöht werden, so dass in einfacher und eleganter Weise die Möglichkeit besteht, ein Lichtband zur realisieren, welches einer sog. höheren Schutzklasse entspricht.

Zum Erzielen dieser Schutzklasse ist selbstverständlich erforderlich, dass der Aufnahmeraum 145 für die elektrischen und elektronischen Komponenten des Lichtbandsystems 100 auch von der Lichtaustrittsseite her verschlossen ist.

Dies wird bei dem Lichtbandsystem 100 gemäß der Figuren 1-3 durch eine Abdeckung 150 erzielt, welche zunächst ein plattenförmiges längliches, aus einem lichtdurchlässigen Material bestehendes Lichtaustrittselement 151 sowie zu beiden Seiten des Lichtaustrittselements 151 verlaufende Befestigungsprofile 152 aufweist. Die Form der seitlichen Befestigungsprofile ist hierbei - wie erkennbar ist - an die Form der unteren Endbereiche des Profilteils 140 angepasst, so dass eine klemmende oder formschlüssige Verbindung zwischen beiden Elementen 140, 150 über die gesamte Länge hinweg erzielt wird.

Eine derartige Abdeckung 150 ist wie bereits oben erwähnt aus einer früheren Anmeldung (WO 2014/174019 A1) der Anmelderin bekannt und weist wiederum den Vorteil auf, dass sie derart flexibel ist, dass sie aus dem länglichen Zustand zu einer Rolle aufgewickelt werden kann. Erreicht wird dies dadurch, dass das Material für das Lichtaustrittselement 151 derart gewählt wird, dass dieses zumindest biegeschlaff ist, und die seitlichen Befestigungsprofile aus einem nochmals flexibleren Material gebildet sind. Wiederum ergeben sich wie auch bei dem Profilteil 140 die gleichen Vorteile, dass nämlich die Abdeckung 150 in dem aufgerollten Zustand wesentlich einfacher an den Einsatzort transportiert werden und dort auf die gewünschte Länge, die vorzugsweise der Gesamtlänge des Lichtbandsystems 100 entspricht, abgeschnitten werden kann.

Die sich hierbei ergebende einstückige Ausführungsform der Abdeckung 150 und damit insbesondere des Lichtaustrittselements 151 hat dabei nicht nur zur Folge, dass wie oben beschrieben der Aufnahmeraum 145 möglichst gut umschlossen ausgeführt werden kann, sondern führt darüber hinaus auch zu optischen Vorteilen hinsichtlich der Lichtabgabe, da keine Stoßstellen, Spalte oder anderen Lücken entstehen, über die Licht ungehindert austreten kann. Mit Hilfe des in den Figuren 1-3 dargestellten Lichtbandsystems 100 kann also über eine große Länge hinweg eine homogene und gleichmäßige Lichtabgabe erzielt werden.

Mit Hilfe der zuvor beschriebenen Lösung kann also der von den Profilteilen 140, 150 umschlossene Aufnahmeraum 145 des Lichtbandes 100 in einfacher Weise über seine gesamte Länge hinweg dichtend abgeschlossen werden. Probleme ergeben sich allerdings dann, wenn an bestimmten Stellen die Abdeckung 150 unterbrochen werden soll. Dies kann bspw. dann erforderlich oder gewünscht sein, wenn ein zur Steuerung des Systems benötigter Sensor außerhalb des Aufnahmeraums 145 positioniert werden soll, dessen Erfassungsmittel ansonsten durch das lichtdurchlässige Lichtaustrittselement 151 beeinträchtigt werden würden, wobei jedoch der Sensor trotz allem mit den innerhalb des Aufnahmeraums 145 verlaufenden Kabeln 131 verbunden sein soll. Auch kann es beispielsweise gewünscht sein, an bestimmten Stellen des Lichtbandes 100 Strahler oder vergleichbare zusätzliche Beleuchtungseinheiten zu positionieren, die ergänzend zu der allgemeinen homogenen Lichtabgabe des Lichtbandes stark gerichtet Licht abgeben, um z.B. gezielt bestimmte Objekte zu beleuchten. Insbesondere jedoch kann auch erwünscht sein, an bestimmten Positionen des Lichtbandes 100 ein Notlicht oder eine sog. Rettungszeichenleuchte anzuordnen.

In diesem Fall erfordert zumindest das Hindurchführen der Leitungen eine Unterbrechung der Abdeckung 150 bzw. das Einbringen einer Öffnung, so dass die dichtende Umschließung des Aufnahmeraums 145 gefährdet wäre. Um trotz allem auch in diesem Bereich der Unterbrechung oder Öffnung eine Abdichtung erzielen zu können, kommt gemäß der vorliegenden Erfindung ein Abdeckelement zum Einsatz, welches allgemein mit dem Bezugszeichen 20 versehen und in unterschiedlichen Ansichten in den Figuren 4-6 dargestellt ist.

Das Abdeckelement 20 ist hierbei - wie insbesondere Figur 6 entnommen werden kann - im Querschnitt C-förmig ausgebildet mit einer Bodenfläche 21 sowie zwei im Wesentlichen senkrecht zur Bodenfläche 21 ausgerichteten Seitenflächen 25. Beide Seitenflächen 25 sind im dargestellten Ausführungsbeispiel etwa trapezartig ausgeführt, könnten jedoch auch anderweitig gestaltet sein. Wesentlich ist, dass sie an ihren der Bodenfläche 21 gegenüberliegenden Enden nach innen ragende Vorsprünge 26 aufweisen, die ein Verrasten mit der Tragschienenanordnung 110 des Lichtbandes 100 ermöglichen. Die Ausgestaltung des Abdeckelements 20 sollte dementsprechend derart sein, dass die Seitenflächen 25 leicht seitlich auswandern können, um ein Aufschnappen auf die Tragschienenanordnung 110 zu ermöglichen. Als denkbare Materialien für das Abdeckelement 20 kommen also insbesondere Kunststoffe in Frage, wobei jedoch auch die Ausgestaltung als Blechteil denkbar wäre.

Entscheidend für die Dichtfunktion des Abdeckelements 20 ist jedoch ein an der Bodenfläche 21 angeordneter Dichteinsatz 30, der die Innenseite der Bodenfläche 21 abdeckt, insbesondere jedoch zwei senkrecht zur Bodenfläche 21 in Längsrichtung verlaufende Dichtstege 31 aufweist. Idealerweise ist dieser Dichteinsatz 30 mit den Dichtstegen 31 aus einem im Vergleich zum Material des Grundkörpers des Abdeckelements 20 flexibleren Material ausgebildet, um die Dichtwirkung der Dichtstege 31 zu verbessern. Der Einsatz kann dementsprechend als separates Element nachträglich in den Grundkörper des Abdeckelements 20 eingesetzt und bspw. mit diesem verklebt werden oder es wäre eine Herstellung in einem Zwei-Komponenten-Spritzgussverfahren oder in vergleichbarer Weise denkbar.

Wesentlich ist, dass die Positionierung und Ausgestaltung der Dichtstege 31 derart ist, dass diese im aufgesetzten Zustand des Abdeckelements 20 an den Innenflächen des ersten Profilteils 140 anliegen, also hier die Funktion der Befestigungsprofile 152 der Abdeckung 150 übernehmen. In Figur 6 ist hierbei gestrichelt in etwa die Position des ersten Profilteils 140 dargestellt, so dass erkennbar ist, in welcher Weise die Dichtwirkung zwischen erstem Profilteil 140 und dem Dichteinsatz 30 des Abdeckelements 20 erzielt wird. Die Anordnung der Dichtstege 31 entspricht also in etwa der Anordnung der Befestigungsprofile 152.

Zum Überbrücken eines Übergangsbereichs zwischen zwei beabstandeten Teilabschnitten der Abdeckung 150 wird also das Abdeckelement 20 wie in Figur 7 gezeigt auf das Tragschienensystem 110 aufgeschnappt. Die Verrastung mit Hilfe der Vorsprünge 26, die das Tragschienensystem 110 seitlich übergreifen, hat hierbei zur Folge, dass insbesondere das Dichtelement 30 mit den Dichtstegen 31 unter Druck von der Unterseite her an dem Profilteil 140 anliegt. Gleichzeitig liegt das Dichtelement 30 flächig an den Unterseiten der Abdeckungen 150 in den jeweiligen Stirnbereichen an, so dass tatsächlich im Übergangsbereich eine vollständige umlaufende Abdichtung erzielt wird. Das Unterbrechen der Abdeckung 150 wirkt sich also nicht negativ auf die Umschließung des Innenraums 145 aus.

An der Bodenfläche 21 des Abdeckelements 20 sowie des ggf. separaten Dichteinsatzes 30 ist dann eine Durchführungsöffnung 22 ausgebildet, die im dargestellten Ausführungsbeispiel zusätzlich mit einer Tülle 23 versehen ist. Durch diese Öffnung 22 und die Tülle 23 können dann Leitungen hindurchgeführt werden, um eine elektrische Verbindung zwischen außerhalb des Aufnahmeraums 145 positionierten Einheiten und den innerhalb des Aufnahmeraums 145 verlaufenden Leitungen 131 vorzunehmen. Ggf. kann das Abdeckelement 20 an seiner Unterseite zusätzliche Mittel aufweisen, die eine mechanische Halterung oder Befestigung der zusätzlichen Einheit(en) ermöglichen. Die zusätzliche Einheit muss dabei nicht zwingend unmittelbar an dem Abdeckelement 20 befestigt sein sondern kann z.B. auch über einen in Figur 6 schematisch angedeuteten Ausleger 35 mit der Abdeckelement 20 verbunden sein.

In gleicher Weise wäre es jedoch auch denkbar, dass die zusätzlichen Einheiten mittels weiterer Befestigungsmaßnahmen unmittelbar an dem Tragschienensystem 110 befestigt sind. Ferner kann in Abwandlung der darstellten Variante auch vorgesehen sein, die Durchführungsöffnung 22 inklusive der Tülle 23 anders auszugestalten und/oder mehrere Durchführungsöffnungen an dem Abdeckelement 20 vorzusehen.

Eine in dieser Weise an dem Außenbereich des Lichtbandsystems 100 positionierte Einheit muss dann noch mit den innerhalb des Lichtbandsystems 100 verlaufenden Durchgangsleitungen 131 verbunden werden, wobei insbesondere gewünscht ist, dass dieses Verbinden und damit letztendlich das Positionieren der zusätzlichen Einheit an beliebiger Stelle in Längsrichtung des Lichtbandsystems 100 erfolgen kann.

Für den Fall, dass es sich bei der zusätzlichen Einheit um ein Notlicht handelt, kann dabei ferner auch noch das Problem auftreten, dass sichergestellt werden muss, dass auch tatsächlich die entsprechenden Leitungen kontaktiert werden. Beim Einsatz von Notlichtleuchten ergibt sich nämlich das Problem, dass diese üblicherweise zusätzliche Leitungen für die Notstromversorgung benötigen, durch die Kontaktierungselemente in der Regel allerdings lediglich eine begrenzte Anzahl von Leitungen kontaktiert werden können. Ein bekanntes Lichtbandsystem der Anmelderin beispielsweise nutzt für die sog. Grundversorgung (3 Phasen, Nullleiter und Erde) sowie für die Signalübermittlung insgesamt 7 Drähte bzw. Leitungen, die auch ohne weiteres durch aus dem Stand der Technik bekannte Kontaktierungsbuchsen kontaktierbar sind. Soll nunmehr jedoch das System auf eine Notlichtversorgung erweitert werden, so werden hierfür beispielsweise vier zusätzliche Leitungen benötigt, die dann nicht mehr ohne weiteres kontaktierbar sind.

Gemäß einer bevorzugten Ausführungsform ist deshalb eine besondere Kabelführung vorgesehen, die nachfolgend näher erläutert werden soll.

So sollen einerseits innerhalb des Lichtbandsystems 100 an vorgegebenen Positionen Kontaktierungsmöglichkeiten für die Grundversorgung zur Verfügung gestellt werden, andererseits jedoch soll trotz allem die Möglichkeit zu eröffnen, zusätzlich an jeder beliebigen Position die Leitungen - welche tatsächlich kontaktiert werden sollen - zu kontaktieren.

Um beide Aufgaben erfüllen zu können, ist gemäß der vorliegenden Erfindung zunächst vorgesehen, in regelmäßigen Abständen Kontaktierungselemente 160 anzuordnen, wie sie in den Figuren 8 und 9 dargestellt sind. Es handelt sich hierbei um Kontaktierungselemente 160, die für eine siebenpolige Ausführung ausgestaltet sind und hinsichtlich ihres Aufbaus grundsätzlich bereits bekannt sind. Innerhalb dieser Kontaktierungselemente 160 liegen dann also die zu kontaktierenden Leitungen 131 der Grundversorgung isolierungsfrei vor und können mit Hilfe eines geeigneten Steckers eines Leuchtmoduls oder einer anderen Einheit kontaktiert werden. Die Besonderheit der dargestellten Kontaktierungselemente 160 besteht darin, dass zu beiden Seiten des Kontaktierungsbereichs 161, also desjenigen Bereichs, in dem mit Hilfe eines Steckers die Leitungen 131 der Grundversorgung kontaktiert werden können, Drahthaltefedern 164 bzw. Führungsflügel vorgesehen sind, die das seitliche Entlangführen zusätzlicher, nicht genutzter Leitungen 131a beispielsweise für eine Notstromversorgung ermöglichen. Die Führung wird hierbei zusätzlich durch Seitenarme 167 unterstützt, die ein Verrasten des Kontaktierungselements in dem Aufnahmeraum 145 ermöglichen. Im vorliegenden Fall werden also links und rechts zu beiden Seiten des Kontaktierungsbereichs jeweils zwei Leitungen 131a geführt, die aufgrund ihrer dortigen Lagerung den Kontaktierungsvorgang nicht behindern, jedoch dann in Längsrichtung an weiteren Positionen - sofern erforderlich - genutzt werden können.

Hierzu ist vorgesehen, dass weitere zweiteilige Kontaktierungselemente zur Verfügung gestellt werden, die an beliebiger Stelle in Längsrichtung des Lichtbandsystems 100 angeordnet werden können. Dabei wird zunächst ein erster Einsatz in dem Aufnahmeraum an der gewünschten Stelle positioniert und es werden nunmehr diejenigen isolierten Leitungen 131 in diesen Einsatz eingelegt, die auch tatsächlich kontaktiert werden sollen. Mithilfe eines Aufsatzes, der geeignete Schneidbuchsen enthält, wird dann die Isolierung der eingelegten Leitungen durchdrungen und die Drähte können mit Hilfe eines entsprechenden Steckers wiederum kontaktiert werden. Auch diese zweiten frei positionierbaren Kontaktierungselemente weisen dann vorzugsweise seitliche Drahthaltefedern auch, welche das seitliche Vorbeiführen der nicht genutzten Leitungen ermöglichen.

Insgesamt bedeutet dies, dass auch bei komplexeren Systemen mit einer Vielzahl von in Längsrichtung verlaufenden Leitungen wahlweise und in einfacher aber zuverlässiger Weise genau diejenigen Leitungen kontaktiert werden können, die durch die entsprechende Einheit auch tatsächlich genutzt werden sollen.

Die beschriebenen erfindungsgemäßen Maßnahmen führen also dazu, dass das Lichtbandsystem hinsichtlich seiner Ausgestaltung nochmals deutlich flexibler im Vergleich zu bislang bekannten Lösungen ist, trotz allem jedoch die Möglichkeit eröffnet wird, eine sog. höhere Schutzklasse zu erreichen.

## Patentansprüche

1. Lichtbandsystem (100) mit einer Anordnung zum Bilden eines länglichen, kanalartigen Aufnahmeraums (145), in dem zumindest eine Beleuchtungseinheit (125) angeordnet ist,
wobei die Anordnung ein erstes längliches Profilteil (140) umfasst sowie ein zweites längliches Profilteil (150), das ein zumindest teillichtdurchlässiges Lichtabstrahlelement des Lichtbandes (100) bildet,
wobei das zweite Profilteil (150) zum Bilden des Aufnahmeraums (145) klemmend oder formschlüssig mit dem ersten Profilteil (140) verbunden ist,
und wobei das zweite Profilteil (150) in Längsrichtung unterbrochen ist oder eine Öffnung aufweist,
**dadurch gekennzeichnet,**
**dass** zusätzlich ein Abdeckelement (20) vorgesehen ist, welches den Bereich der Unterbrechung bzw. Öffnung des zweiten Profilteils (150) überbrückt und dichtend an dem ersten Profilteil (140) anliegt.

2. Lichtbandsystem nach Anspruch 1,
**dadurch gekennzeichnet,**
**dass** das zweite Profilteil (150) stegartige Befestigungsprofile (152) zur Verbindung mit dem ersten Profilteil (140) aufweist,
wobei das Abdeckelement (20) Dichtlippen (31) aufweist, deren Anordnung in etwa der Anordnung der stegartigen Befestigungsprofile (152) entspricht.

3. Lichtbandsystem nach Anspruch 2,
**dadurch gekennzeichnet,**
**dass** die Dichtlippen (31) Bestandteil eines Dichteinsatzes (30) sind.

4. Lichtbandsystem nach Anspruch 3,
**dadurch gekennzeichnet,**
**dass** die ersten und zweiten Profilteile (140, 150) an oder in einer länglichen Tragschienenanordnung (110) angeordnet sind, wobei das Abdeckelement (20) dazu ausgebildet ist, an der Tragschienenanordnung (110) befestigt zu werden.

5. Lichtbandsystem nach Anspruch 4,
**dadurch gekennzeichnet,**
**dass** das Abdeckelement (20) mit der Tragschienenanordnung (110) verrastbar ist.

6. Lichtbandsystem nach Anspruch 5,
**dadurch gekennzeichnet,**
**dass** das Abdeckelement (20) im Schnitt etwa C-förmig ausgebildet ist, mit einer an der Unterseite der Tragschienenanordnung (110) anliegenden Bodenfläche (21) sowie zwei Seitenflächen (25), welche mit Vorsprüngen (26) die Tragschienenanordnung (110) übergreifen.

7. Lichtbandsystem nach Anspruch 6,
**dadurch gekennzeichnet,**
**dass** das Abdeckelement (20) im Bereich der Bodenfläche (21) eine Durchführungsöffnung (22) für Kabel oder Leitungen aufweist.

8. Lichtbandsystem nach Anspruch 7,
**dadurch gekennzeichnet,**
**dass** an der Außenseite des Abdeckelements (20) eine zusätzliche elektronische Komponente des Lichtbandsystems (100) angeordnet ist, beispielsweise ein Sensor, ein Strahler oder eine Notlichtleuchte.

9. Lichtbandsystem nach einem der vorherigen Ansprüche,
**dadurch gekennzeichnet,**
**dass** innerhalb des Aufhahmeraums (145) in Längsrichtung Kabel (131) oder Leitungen verlaufen, welche über Kontaktierungselemente (160) kontaktierbar sind.

10. Lichtbandsystem nach Anspruch 9,
**dadurch gekennzeichnet,**
**dass** die Kontaktierungselemente (160) einen Kontaktierungsbereich (161) mit Kontaktierungsbuchsen aufweisen, in dem die einzelnen Kabel (131) oder Leitungen durch einen Stecker kontaktierbar sind,
wobei seitlich des Kontaktierungsbereichs (161) Mittel zum seitlichen Vorbeiführen zusätzlicher Kabel (131a) oder Leitungen vorgesehen sind.

11. Lichtbandsystem nach Anspruch 10,
**dadurch gekennzeichnet,**
**dass** das Kontaktierungselement (160) zweiteilig ausgebildet ist, mit einem ersten Teil zur definierten Lagerung zu kontaktierender Kabel (131) oder Leitungen und einem zweiten Teil, der mit dem ersten Teil verbindbar ist und Schneidbuchsen aufweist.

## Claims

1. Light strip system (100) having an arrangement for forming an elongated, channel-like receiving space (145), in which at least one lighting unit (125) is arranged,
wherein the arrangement comprises a first elongated profile part (140) and a second elongated profile part (150) which forms an at least partially transparent light-emitting element of the light strip (100),
wherein the second profile part (150) is connected to the first profile part (140) in a clamping or form-locking manner to form the receiving space (145),
and wherein the second profile part (150) is discontinuous in longitudinal direction or comprises an opening,
**characterized in that**
a covering element (20) is additionally provided, which bridges the region of the discontinuation or opening of the second profile part (150) and abuts the first profile part (140) in a sealing manner.

2. Light strip system according to Claim 1,
**characterized in that**
the second profile part (150) comprises web-like fastening profiles (152) for connection to the first profile part (140),
wherein the covering element (20) comprises sealing lips (31), the arrangement of which approximates that of the web-like fastening profiles (152).

3. Light strip system according to Claim 2,
**characterized in that**
the sealing lips (31) are part of a sealing insert (30).

4. Light strip system according to Claim 3,
**characterized in that**
the first and second profile parts (140, 150) are arranged on or in an elongated support rail arrangement (110), wherein the covering element (20) is designed to be fastened to the support rail arrangement (110).

5. Light strip system according to Claim 4,
**characterized in that**
the covering element (20) can be snapped onto the support rail arrangement (110).

6. Light strip system according to Claim 5,
**characterized in that**
the covering element (20) has an approximately C-shaped cross section, with a base surface (21) which abuts the underside of the support rail arrangement (110) and two lateral surfaces (25) which extend over the support rail arrangement (110) with projections (26) .

7. Light strip system according to Claim 6,
**characterized in that,**
in the region of the base surface (21), the covering element (20) comprises a passage opening (22) for cables or lines.

8. Light strip system according to Claim 7,
**characterized in that**
an additional electronic component of the light strip system (100), for example a sensor, a spotlight or an emergency light lamp, is arranged on the outer side of the covering element (20).

9. Light strip system according to any one of the preceding Claims,
**characterized in that**
cables (131) or lines, which can be brought into contact via contact elements (160), extend in longitudinal direction within the receiving space (145).

10. Light strip system according to Claim 9,
**characterized in that**
the contact elements (160) comprise a contact region (161) with contact bushings, in which the individual cables (131) or lines can be brought into contact by means of a plug,
wherein means for laterally guiding additional cables (131a) or lines past are provided on the side of the contact region (161).

11. Light strip system according to Claim 10,
**characterized in that**
the contact element (160) is designed in two parts; a first part for the defined mounting of cables (131) or lines to be brought into contact and a second part, which can be connected to the first part and comprises die bushings.

## Revendications

1. Système de bandeau lumineux (100) comprenant un système, de formation d'un espace de logement (145) oblong en forme de canal, dans lequel au moins une unité d'éclairage (125) est disposée,
dans lequel le système comprend une première pièce profilée oblongue (140) ainsi qu'une deuxième pièce profilée oblongue (150), qui forme un élément électroluminescent au moins partiellement transparent du bandeau lumineux (100), dans lequel la deuxième pièce profilée (150) est reliée à la première pièce profilée (140) par serrage ou par complémentarité des formes pour la formation de l'espace de logement (145)
et dans lequel la deuxième pièce profilée (150) est interrompue dans le sens de la longueur ou présente une ouverture,
**caractérisé en ce**
**qu'**un élément de recouvrement (20) est en outre prévu, lequel recouvre la zone de l'interruption, respectivement d'ouverture de la deuxième pièce profilée (150) passe par dessus et est plaqué de manière étanche sur la première pièce profilée (140).

2. Système de bandeau lumineux selon la revendication 1
**caractérisé en ce**
**que** la deuxième pièce profilée (150) présente un profil de fixation (152) en forme de barrette pour le raccordement avec la première pièce profilée (140),
dans lequel l'élément de recouvrement (20) présente des lèvres d'étanchéité (31), dont l'agencement correspond approximativement à l'agencement du profilé de fixation (152) en forme de barrette.

3. Système de bandeau lumineux selon la revendication 2,
**caractérisé en ce**
**que** les lèvres d'étanchéité (31) font partie d'un insert d'étanchéité (30).

4. Système de bandeau lumineux selon la revendication 3,
**caractérisé en ce**
**que** les première et deuxième pièces profilées (140, 150) sont disposées sur ou dans un agencement de rails de support (110) oblong, l'élément de recouvrement (20) étant conçu de manière à être fixé à l'agencement de rails de support (110).

5. Système de bandeau lumineux selon la revendication 4,
**caractérisé en ce**
**que** l'élément de recouvrement (20) peut être encliqueté avec l'agencement de rails de support (110).

6. Système de bandeau lumineux selon la revendication 5,
**caractérisé en ce**
**que** l'élément de recouvrement (20) est conçu en coupe approximativement en forme de C, avec une surface de fond (21) se plaquant sur le côté inférieur de l'agencement de rails de support (110), ainsi que de deux surfaces latérales (25), lesquelles s'étendent avec des saillies (26) en surplombant l'agencement de rails de support (110).

7. Système de bandeau lumineux selon la revendication 6,
**caractérisé en ce**
**que** l'élément de recouvrement (20) présente, dans la zone de la surface de fond (21), une ouverture de passage (22) pour des câbles ou des conduites.

8. Système de bandeau lumineux selon la revendication 7,
**caractérisé en ce**
**que**, sur le côté externe de l'élément de recouvrement (20), se trouve un composant électronique supplémentaire du système de bandeau lumineux (100), par exemple, un capteur, un projecteur ou un luminaire de secours.

9. Système de bandeau lumineux selon une des revendications précédentes,
**caractérisé en ce**
**qu'**à l'intérieur de l'espace de réception (145), dans le sens de la longueur, s'étendent des câbles (131) ou des conduites, lesquels peuvent être mis en contact par le biais d'éléments contacteurs (160).

10. Système de bandeau lumineux selon la revendication 9,
**caractérisé en ce**
**que** les éléments contacteurs (160) présentent une zone de mise en contact (161) avec des bagues de contact, dans lesquelles les câbles (131) ou les conduites individuels peuvent être mis en contact par le biais d'une fiche,
dans lequel, des moyens permettant de faire passer latéralement des câbles (131a) ou conduites supplémentaires sont prévus latéralement à la zone de mise en contact (161).

11. Système de bandeau lumineux selon la revendication 10,
**caractérisé en ce**
**que** l'élément contacteur (160) est conçu en deux parties, avec une première partie destinée à être placée de façon définie avec le câble (131) ou la conduite en contact et une deuxième partie, qui peut être reliée à la première partie et qui présente des bagues coupantes.
